# EUROPÄISCHE PATENTANMELDUNG

(11) **EP 0 654 436 A1**
(43) Veröffentlichungstag der Anmeldung: **24.05.1995**
(21) Anmeldenummer: 94810656.2
(22) Anmeldetag: 18.11.1994
(51) Int. Cl.: B65H 59/10

(54) **Draht-Durchlaufbremse**

(30) Priorität: 23.11.1993 CH 3493/93
(71) Anmelder: M. Tanner AG, CH-8315 Tagelswangen (CH)
(72) Erfinder: Tanner, Marcel, CH-8303 Bassersdorf (CH)
(74) Vertreter: Hug Interlizenz AG

(57) **Zusammenfassung**

Die beschriebene Draht-Durchlaufbremse eignet sich für Drähte mit Durchmessern zwischen 1 und 5 mm, einen bremskraftbereich zwischen etwa 2 und 40 kp und Draht-Durchlaufgeschwindigkeiten bis 7 m/s. Der Draht (1) durchläuft geradlinig einen Spalt zwischen zwei schlupffrei von ihm mitbewegten Endlos-Bremsschlaufen (2, 3). Diese laufen ihrerseits zwischen mehreren, in Serie hintereinander angeordneten Bremskopfpaaren (8, 9) durch, wobei jeweils einer der beiden Bremsköpfe (9) zur Einstellung der gewünschten Bremswirkung gegen den anderen (8), vorzugsweise pneumatisch, verstellbar ist. Die Endlos-Bremsschlaufen werden durch Bänder gebildet.

## Beschreibung

### TECHNISCHES GEBIET

Die vorliegende Erfindung betrifft eine Draht-Durchlaufbremse, bei welcher der Draht einen Spalt zwischen zwei von ihm schlupffrei mitbewegten Endlos-Bremsschlaufen geradlinig durchläuft, welche ihrerseits zwischen mindestens einem Paar von Bremsköpfen durchlaufen, von denen wenigstens einer zur Einstellung der gewünschten Bremswirkung gegen den anderen verstellbar ist.

Solche Drahtbremsen werden insbesondere zum Gespannthalten des Drahtes und zum Erzeugen einer gewissen Zugkraft auf den Draht beim Wickeln von elektrischen Spulen als Zusatzeinrichtungen zu Wickelmaschinen verwendet. Sie weisen den Vorteil auf, dass der Draht ohne Biegebeanspruchung gebremst wird. Die gewünschte Bremswirkung wird durch Gleitreibung zwischen den Bremsköpfen und der Rück- bzw. Innenseite der Endlos-Bremsschlaufen erzielt. Damit die Reibung dort und nicht zwischen dem Draht und der Aussenseite der Endlos-Bremsschlaufen stattfindet bzw. damit der Draht die Endlos-Bremsschlaufen ohne Schlupf mitbewegen kann, sind die Reibwerte ausreichend unterschiedlich eingestellt, nämlich stets wesentlich höher zwischen dem Draht und der Aussenseite der Endlos-Bremsschlaufen als zwischen deren Innenseite und den Bremsköpfen.

### STAND DER TECHNIK

Bei einer bekannten Draht-Durchlaufbremse der vorgenannten Art werden die Endlosschlaufen durch raupenähnliche Stukturen gebildet mit je zwei parallel nebeneinander über Zahnräder laufenden Ketten, deren Glieder durch Querstreben aus Stahlprofilen miteinander verbunden sind. Zum Erzeugen der Bremskraft ist ein Paar von Bremsköpfen vorgesehen, von denen einer pneumatisch verstellbar und der andere eine ortsfeste Platte aus Kunststoff ist. Die Stahlprofile sind aussenseitig mit einer Gummiauflage versehen, um den gewünscht hohen Reibwert zum Draht zu erhalten.

Die bekannte Durchlaufbremse ist für Flachdraht und Zugkräfte von 40 kp aufwärts bis zu rund 400 kp konzipiert, wobei von der in Gebäudeinstallationen üblicherweise zur Verfügung stehenden Pressluft mit ca. 5 bar Druck Gebrauch gemacht wird. Die Draht-Durchlaufgeschwindigkeit beträgt ca. 1 m/s und das Verhältnis zwischen Länge und Breite der Raupen etwa 1:1. Die im Vergleich zur Drahtbreite überdimensionale Breite der Raupen ist dadurch bedingt, dass die Bremskraft zwischen den Ketten auf die Stahlprofile aufgebracht werden muss.

Für geringere Drahtdurchmesser von z.B. nur 1 - 5 mm ist die bekannte Durchlaufbremse ungeeignet, da hier wesentlich höhere Durchlaufgeschwindigkeiten verlangt werden und die Zugkraft im Bereich von nur wenigen kp fein einstellbar sein sollte. Die Durchlaufgeschwindigkeit lässt sich bei der bekannten Durchlaufbremse nicht wesentlich steigern, weil die Ketten- bzw. Raupen bei höherer Geschwindigkeit sehr unruhig zu laufen beginnen und dabei auch einen erheblichen Lärm entwickeln. Wegen der hohen Eigenträgheit und Eigenreibung der Raupen ist eine Feinregulierung im Bereich kleiner Zugkräfte ebenfalls nicht möglich.

### DARSTELLUNG DER ERFINDUNG

Es ist Aufgabe der Erfindung eine Draht-Durchlaufbremse der eingangs genannten Art anzugeben, die für Drähte mit Durchmessern im Bereich zwischen 1 und 5 mm geeignet ist, eine genaue Bremskrafteinstellung im Bereich zwischen etwa 2 und 40 kp sowie Draht-Durchlaufgeschwindigkeiten bis 7 m/s zulässt. Diese Aufgabe wird erfindungsgemäss gelöst durch eine Draht-Durchlaufbremse, wie sie im Patentanspruch 1 gekennzeichnet ist. Die erfindungsgemässe Draht-Durchlaufbremse ist demnach dadurch gekennzeichnet, dass die Endlos-Bremsschlaufen Bänder und mehrere Paare von Bremsköpfen hintereinander angeordnet sind.

Durch die Verwendung von Bändern anstelle der bekannten Raupen können ausreichend hohe Draht-Durchlaufgeschwindigkeiten erzielt werden. Die Bänder können wesentlich schmaler als die bekannten Raupen sein und einfach über Umlenkollen etwa entsprechender Breite geführt werden. Ein solches System kann mit nur geringer Eigenträgheit und Eigenreibung realisiert werden, wodurch eine kontrollierte Zugkrafteinstellung auch bei nur geringen Zugkräften möglich wird. Die gesamte Konstruktion ist so leicht ausführbar, dass sie direkt auf einer Wickelmaschine montiert werden kann. Durch die Bänder besteht, im Unterschied zu den Raupen, nicht die Gefahr, dass bei Drähten mit einer oberflächlichen Isolierung diese verletzt wird. Die vor allem bei hohen Draht-Durchlaufgeschwindingkeiten auftretende erhöhte Reibungswärme kann auf mehrere Bremskopfpaare verteilt und dadurch leichter abgeführt werden. Die Hintereinanderschaltung von mehreren Bremskopfpaaren eröffnet auch die Möglichkeit, durch stufenweise Zustellung der Bremskopfpaare nacheinander mit einem vorgegebenen Luftdruck die Bremskraft sehr fein einstellen und regulieren zu können.

Ausgestaltungen und Weiterbildungen der Erfindung sind in den abhängigen Ansprüchen gekennzeichnet. Hervorzuheben hierunter sind vor allem die Massnahmen zur Messung und Anzeige der Zugkraft sowie die Ausbildung eines Ventilblocks für die verstellbaren Bremsköpfe.

Nachfolgend wird ein Ausführungsbeispiel der Erfindung unter bezugnahme auf die Zeichnungen beschrieben.

### KURZE ERLÄUTERUNG DER FIGUREN

Es zeigen:
- Fig. 1: eine Ansicht einer erfindungsgemässen Draht-Durchlaufbremse
- Fig. 2: eine geschnittene Darstellung der Durchlaufbremse von Fig. 1 (Schnitt I-I), und
- Fig. 3: in einer Darstellung wie Fig. 2 die Durchlaufbremse in geöffnetem Zustand.

### WEGE ZUR AUSFÜHRUNG DER ERFINDUNG

In den Figuren bezeichnet 1 den zu bremsenden Draht, 2 eine obere Bremsschlaufe und 3 eine untere Bremsschlaufe. Die Bremsschlaufen 2 und 3 werden durch flexible Bänder gebildet, welche über Umlenkrollen 4 und 5 bzw. 6 und 7 geführt sind. Ihre einander benachbarten inneren Abschnitte laufen zwischen Paaren von oberen und unteren Bremsköpfen 8 bzw. 9 durch, die in Serie zwischen den Umlenkrollen 4-7 hintereinander angeordnet sind. Im vorliegenden Fall sind acht solcher Paare vorgesehen, wobei in Fig. 1 jedoch nur eines der Paare mit den erwähnten Bezugszeichen 8,9 versehen ist.

Die oberen Bremsköpfe 8 sind in einer Aufnahme 10 fixiert, wohingegen die unteren Bremsköpfe 9 in einer entsprechenden Aufnahme 11 axial (in den Figuren vertikal) beweglich geführt sind. Die Aufnahme 10 ist an einer Halterung 12 befestigt, an welcher auch die Umlenkrollen 4 und 5 gelagert sind. Die Aufnahme 11 ist auf einen Ventilblock 13 aufgesetzt, welcher von einem Grundgerüst 14 getragen wird. Am Grundgerüst 14 sind auch die Umlenkrollen 6 und 7 gelagert. Weiter ist daran der gesamte obere Teil der Vorrichtung, bestehend aus Halterung 12, Aufnahme 10, Bremsköpfen 8 und Umlenkrollen 4, 5 in Richtung des Pfeiles P1 verschiebbar befestigt. Diese Verschiebbarkeit dient dazu, den genannten Teil der Vorrichtung in die in Fig. 3 gezeigte Stellung bringen zu können, in welcher der Draht 1 einfach in den Spalt zwischen den Bändern 2,3 eingelegt werden kann.

In dem Ventilblock 13 ist zu jedem Bremskopf 9 ein beweglicher Kolben 15 vorgesehen, welcher mit Druckluft beaufschlagt werden kann und dazu dient, den Bremskopf 9 gegen den jeweils zugehörigen Bremskopf 8 zu pressen und dadurch die zum Bremsen benötigte Reibung zu erzeugen. Zur selektiven Beaufschlagung der Kolben 15 mit der Druckluft sind Ventile vorgesehen, von denen lediglich eines in Fig. 1 mit dem Bezugszeichen 16 versehen und welches in den Figuren 2 und 3 auch nur schematisch dargestellt ist. Die Druckluft wird zentral in einen sich über den gesamten Ventilblock 13 erstrekkenden Kanal 17 eingespeist und über diesen allen Kolben 15 gleichzeitig zugeführt. Die Zufuhr der Druckluft erfolgt einerseits jeweils direkt in den Hohlraum 18 über den Kolben 15 und andererseits über die Ventile 16 jeweils in den Hohlraum 19 unter den Kolben. Die Ventile 16 sind einfache 2-Wege-Handschiebeventile mit zwei Stellungen. In einer der beiden Stellungen ist der Kanal 17 mit dem Hohlraum 19 unter dem Kolben 15 verbunden und in der anderen Stellung der Hohlraum 19 in die Umgebung entlüftet.

Bedingt durch den Schaft 20 oben am Kolben 15 ist die Angriffsfläche für die Druckluft am Kolben 15 im Hohlraum 18 geringer als im Hohlraum 19. Wenn deshalb neben dem Hohlraum 18 auch der Hohlraum 19 mit Druckluft beaufschlagt ist, ergibt sich ein Differenzdruck auf den Kolben 15 in Richtung nach oben. Der Kolben 15 und mit ihm der untere Bremskopf 9 wird dadurch in seine aktive Position gegen den oberen Bremskopf 8 zugestellt. Ist der untere Hohlraum 19 dagegen entlüftet, dann wirkt nur noch die Druckluft im oberen Hohlraum 18 und stellt den Kolben 15 nach unten in seine inaktive Stellung zurück.

Gegenüber dem Draht 1 weisen die Bänder 2,3 einen höheren Reibwert als zu den Bremsköpfen 8,9 auf, so dass die Bänder durch den Draht 1, wenn dieser z.B. von einer Wickelmaschine in Richtung des Pfeiles P2 gezogen wird, passiv mitbewegt werden. Die gewünschte Bremskraft auf den Draht 1 entsteht, wie schon erläutert, durch Reibung der Bänder-Rückseiten an den oberen und unteren Bremsköpfen 8 bzw. 9. Durch selektive Zustellung von mehr oder weniger Kolben 15 bzw. Bremsköpfen 9 mittels der Ventile 16 ist die Bremskraft auf die jeweiligen Bedürfnisse einstellbar. Eine weitere Einstellmöglichkeit der Bremskraft besteht über die Regulierung der Druckluft insgesamt. Durch Kombination beider Einstellmöglickeiten lässt sich die Bremskraft über einen grossen Bremskraftbereich sehr fein und exakt regulieren.

Die Bänder 2,3 sind vorzugsweise dreischichtig aufgebaut mit einer Zugschicht in der Mitte z.B. aus Polyamid oder einem flexiblen Stahlband. Zum Draht 1 hin kommt insbesondere eine Gummierung in Frage, um hier den erwünscht hohen Reibwert (ca. 0,7 bei einem Kupferdraht) zu erzielen. Zu den Bremsköpfen 8, 9 hin hat sich eine Schicht aus Polyester bewährt. Die Bremsköpfe bestehen vorzugsweise aus Bronze. Bronze weist mit Polyester einen ausreichend niedrigen Reibwert (ca. 0,18) auf und hat sich vor allem auch wegen seiner günstigen Wärmeableitungseigenschaften bewährt.

Grundsätzlich sollten die verwendeten Materialen so gewählt werden, dass sich zwischen dem Draht bzw. dessen oberflächlicher Isolierung und den Bändern ein mindestens doppelt so hoher Reibwert ergibt, wie zwischen den Bändern und den Bremsköpfen.

Bei der erfindungsgemässen Vorrichtung kann die anfallende Reibungswärme mit Vorteil stets auf mehrere Paare von Bremsköpfen verteilt und dadurch einfach abgeführt werden. Es besteht nicht die Gefahr einer lokalen Überhitzung.

Bei der in den Figuren dargestellten Vorrichtung kann die erzeugte Bremskraft auch erfasst und zur Anzeige gebracht werden. Das Grundgerüst 14 ist hierzu zusammen mit allen an ihm befestigten Teilen als Ganzes auf einem Sockel 21 in Richtung des Doppelpfeiles P3 verschiebbar befestigt und schlägt in Draht-Durchlaufrichtung P2 an einem fest mit dem Sockel verbundenen Drucksensor 22 an. Dieser ist mit einer elektronischen Anzeige 23 verbunden. Der von dem Grundgerüst 14 bei laufendem Draht auf den Drucksensor 22 ausgeübte Druck ist direkt proportional zu der erzeugten Bremskraft. Vermittels einer (nicht dargestellten) Feder kann das Grundgerüst 14 ständig an dem Drucksensor in Anschlag gehalten sein.

Das Drucksensor-Signal kann zusätzlich oder alternativ zur Regelung der Bremskraft herangezogen werden, die insbesondere bei hohen Draht-Durchlaufgeschwindigkeiten (>3m/s) im Zusammenhang mit Schwankungen des Drahtdurchmessers in nicht mehr zu vernachlässigendem Ausmass schwanken kann. Das genannte Signal wird dazu z.B. in eine Regelung eingespeist, welche über ein Proportionalventil (nicht dargestellt) die Druckluft reguliert.

## Patentansprüche

1. Draht-Durchlaufbremse, bei welcher der Draht (1) einen Spalt zwischen zwei schlupffrei von ihm mitbewegte Endlos-Bremsschlaufen (2, 3) geradlinig durchläuft, welche ihrerseits zwischen mindestens einem Paar von Bremsköpfen (8, 9) durchlaufen, von denen wenigstens einer (9) zur Einstellung der gewünschten Bremswirkung gegen den anderen (8) verstellbar ist, dadurch gekennzeichnet, dass die Endlos-Bremsschlaufen (2, 3) Bänder und mehrere Paare von Bremsköpfen (8, 9) hintereinander angeordnet sind.

2. Durchlaufbremse nach Anspruch 1, dadurch gekennzeichnet, dass die Bänder aussenseitig eine Gummischicht, innenseitig eine Polyesterschicht und dazwischen vorzugsweise noch eine Zugschicht aufweisen.

3. Durchlaufbremse nach Anspruch 1 oder 2, dadurch gekennzeichnet, dass die Bänder (2, 3) direkt über jeweils zwei freilaufende Umlenkrollen (4 - 7) laufen, deren Breite vorzugsweise etwa denen der Bänder (2, 3) entspricht.

4. Durchlaufbremse nach einem der Ansprüche 1 bis 3, dadurch gekennzeichnet, dass die Bremsköpfe (8, 9) aus Bronze sind.

5. Durchlaufbremse nach einem der Ansprüche 1 bis 4, dadurch gekennzeichnet, dass die verstellbaren Bremsköpfe (9) unabhängig voneinander verstellbar sind.

6. Durchlaufbremse nach einem der Ansprüche 1 bis 5, dadurch gekennzeichnet, dass die Verstellung der verstellbaren Bremsköpfe (9) pneumatisch erfolgt.

7. Durchlaufbremse nach Anspruch 6, dadurch gekennzeichnet, dass zur pneumatischen Verstellung der verstellbaren Bremsköpfe in einem gemeinsamen Ventilgehäuse (13) angeordnete Kolben (15) vorgesehen sind.

8. Durchlaufbremse nach Anspruch 7, dadurch gekennzeichnet, dass in dem Ventilgehäuse (13) beidseitig der Kolben (15) bezüglich ihrer Bewegungsrichtung jeweils ein Hohlraum (18, 19) vorgesehen ist, wobei die bremskopfseitigen Hohlräume (18) gemeinsam und die jeweils anderen Hohlräume (19) über Ventile (16) selektiv mit Druckluft aus einer gemeinsamen Druckluftquelle beaufschlagbar sind, wobei die Angriffsfläche für die Druckluft in den bremskopfseitigen Hohlräumen (18) jeweils kleiner als in den jeweils anderen Hohlräumen (19) ist und die jeweils anderen Hohlräume (19) vermittels der genannten Ventile (16) in die Umgebung unter gleichzeitiger Unterbrechung der Verbindung zur Druckluftquelle entlüftbar sind.

9. Durchlaufbremse nach Anspruch 8, dadurch gekennzeichnet, dass der Druck der Druckluft einstellbar ist.

10. Durchlaufbremse nach einem der Ansprüche 1 bis 9, dadurch gekennzeichnet, dass die beiden Endlos-Schlaufen (2, 3) und die Bremsköpfe (8, 9) zusammen mit den sie tragenden sowie allen weiteren zugehörigen Konstruktionselementen eine Baueinheit bilden, welche als Ganzes gegenüber einem feststehenden, mit einer Druckanzeige (23) und/oder einer Regelung für den Druck der Druckluft verbundenen Druckaufnehmer (22) in Draht-Durchlaufrichtung (P2) längsbeweglich montiert ist und bei laufendem Draht (1) an dem Druckaufnehmer (22) anschlägt.
